# FASCICULE DE BREVET EUROPEEN

(11) **EP 3 242 757 B1**
(45) Date de publication et mention de la délivrance du brevet: **27.03.2019**
(21) Numéro de dépôt: 15817981.2
(22) Date de dépôt: 09.12.2015
(51) Int. Cl.: B21D 19/08, B21D 5/04

(54) **OUTILLAGE ET PROCÉDÉ DE MISE A FORME D'UN BORD D'EMBOUTI AVEC RENVOI EN CONTRE-DEPOUILLE**
WERKZEUG UND VERFAHREN ZUM FORMEN EINER KANTE EINES STANZSTÜCKES MIT UNTERSCHNITTRÜCKFÜHRUNG
TOOL AND A METHOD FOR SHAPING AN EDGE OF A STAMPING PIECE HAVING AN UNDERCUT RETURN

(30) Priorité: 06.01.2015 FR 1550070
(43) Date de publication de la demande: 15.11.2017
(73) Titulaire: PSA Automobiles SA, 78300 Poissy (FR)
(72) Inventeur: PICHON, David, 70400 Mandrevillars (FR)
(86) Numéro de dépôt international: PCT/FR2015/053401
(87) Numéro de publication internationale: WO 2016/110621

(56) Documents cités:
- EP-A1- 2 058 061
- FR-A1- 2 924 366
- FR-A1- 3 002 746
- JP-A- H08 164 420
- JP-A- 2009 148 798

## Description

L'invention a trait à la mise à forme de pièce, préférentiellement de carrosserie de véhicule automobile, par emboutissage. Plus particulièrement, l'invention a trait à la mise à forme de pièce de forme allongée et étroite, avec renvoi d'un bord.

Un côté de caisse de véhicule automobile comprend généralement une portion supérieure de forme allongée le long de sa liaison avec le pavillon de toit et avec la baie vitrée de pare-brise du véhicule. La portion supérieure est généralement d'une section de faible dimension par rapport à la hauteur totale du côté de caisse. En particulier, la portion supérieure peut être d'une section très étroite le long de la baie vitrée, une telle section permettant d'augmenter la luminosité à l'intérieur du véhicule. Le document de brevet JP-H-08-164420 A divulgue un outillage de presse de mise à forme d'embouti conforme au préambule de la revendication 1.

Le document de brevet FR 3 002 746 A1 divulgue un outillage d'emboutissage d'une portion allongée d'embouti, plus précisément d'un côté de carrosserie de véhicule automobile. L'outillage comprend une matrice formant une surface de réception de la portion allongée de l'embouti, un poinçon monté sur coulisseau étant apte à déformer l'embouti en contre-dépouille contre la surface de réception. Un bâti inférieur supporte la matrice, un bâti supérieur soutient le coulisseau. L'outillage comprend, en outre, un presseur monté sur le bâti supérieur pour presser une portion intérieure du bord de l'embouti. Les bâtis inférieur et supérieur sont configurés pour coopérer par rapprochement de sorte à réaliser le pressage et la déformation de l'embouti. En outre, la matrice est apte à coulisser dans le premier bâti par écartement du bâti supérieur de sorte à extraire l'embouti déformé en contre-dépouille de la matrice. La solution de cet enseignement est intéressante en ce qu'elle permet la mise à forme en contre-dépouille d'un bord de forme allongée. Des défauts, comme par exemple des ondulations, peuvent apparaître le long du bord ainsi formé. Un emboutissage en plusieurs passes pourrait éventuellement pallier ce problème, cette solution étant cependant onéreuse.

L'invention a pour objectif de proposer une solution palliant au moins un des inconvénients de l'état de l'art, en particulier de l'état de l'art susmentionné. En particulier, l'invention a pour objectif de proposer une solution permettant la mise à forme d'un bord d'embouti de forme allongée qui soit économique et satisfaisante d'un point de vue qualité d'emboutissage.

Ces objectifs sont atteints, selon l'invention, par un outillage de presse avec les caractéristiques de la revendication 1.

Par portion distale du bord de l'embouti on entend une portion du bord de l'embouti qui est distale ou distante du centre de l'embouti. Il s'agit ainsi de la portion du bord s'étendant le long de l'extrémité libre dudit bord.

Selon l'invention, le presseur auxiliaire est monté mobile en translation sur le coulisseau, préférentiellement selon une direction parallèle à la direction de coulissement du coulisseau.

Avantageusement, le coulisseau comprend des moyens élastiques, tels qu'un ou plusieurs ressorts, exerçant un effort élastique sur le presseur auxiliaire. Cet effort élastique est dirigé vers la surface de réception de l'embouti sur la matrice.

Selon un mode avantageux de l'invention, le presseur auxiliaire comprend une surface de pressage avec un profil irrégulier, préférentiellement un profil nervuré.

Selon un mode avantageux de l'invention, le coulisseau comprend une première surface de glissement par rapport au premier bâti et une deuxième surface de glissement par rapport au deuxième bâti.

Selon un mode avantageux de l'invention, la surface de réception est généralement allongée, la section de ladite surface présentant un profil généralement courbe, préférentiellement formant une contre-dépouille.

Selon un mode avantageux de l'invention, la portion de surface de réception coopérant avec le coulisseau comprend un premier profil concave coopérant avec le poinçon et un deuxième profil généralement droit coopérant avec le presseur auxiliaire.

Selon un mode avantageux de l'invention, la surface de réception est formée par deux éléments de matrice adjacents et mobiles en translation l'un par rapport à l'autre.

Selon un mode avantageux de l'invention, l'outillage comprend, en outre, un premier bâti, préférentiellement inférieur, supportant la matrice ; un deuxième bâti, préférentiellement supérieur, supportant le coulisseau apte à coopérer avec la matrice par rapprochement entre les premier et deuxième bâtis ; le coulisseau étant apte à coulisser par rapport à la matrice dans une direction inclinée par rapport à la direction de rapprochement, d'un angle compris entre 20° et 80° en vue de déformer le bord de l'embouti.

Selon un mode avantageux de l'invention, le premier bâti comprend des cames mobiles par rapprochement du deuxième bâti, la matrice étant supportée par lesdites cames.

Selon un mode avantageux de l'invention, le premier bâti comprend un boisseau apte à coulisser longitudinalement dans ledit bâti, ledit boisseau comprenant une première rangée et une deuxième rangée de cames aptes à coopérer avec les premier et deuxième éléments de la matrice, respectivement, en vue d'assurer la mobilité desdits éléments, ledit boisseau étant coulissant par rapprochement du deuxième bâti vers ledit bâti.

Selon un mode avantageux de l'invention, les cames sont configurées de sorte à ce que les mouvements des deux éléments de la matrice soient successifs.

L'invention a également pour objet un procédé de mise à forme d'un embouti, notamment de carrosserie de véhicule automobile, ledit procédé comprenant les étapes suivantes :
a) réception d'un bord généralement allongé de l'embouti dans un outillage de presse d'emboutissage ;
b) déformation du bord de l'embouti ;
caractérisé en ce que l'outillage est conforme à l'invention, le procédé comprenant, en outre, le pressage au moyen du presseur auxiliaire du bord de l'embouti avant et/ou durant sa déformation.

Selon un mode avantageux de l'invention, la surface de réception est formée par deux éléments de matrice adjacents et mobiles en translation l'un par rapport à l'autre, le procédé comprenant une étape c) de coulissement vers le bâti inférieur de l'un puis de l'autre des deux éléments en vue de l'extraction de la matrice du bord de l'embouti déformé à l'étape b).

Selon un mode avantageux de l'invention, le procédé de mise à forme par emboutissage est suivi d'une étape de découpe de la portion distale du bord de l'embouti.

Les mesures de l'invention sont intéressantes en ce que le bord allongé de l'embouti est mis à forme sur l'ensemble de sa longueur en une seule passe d'emboutissage, ce qui est économique. En effet, l'embouti de forme allongée est serré de manière adaptée à prévenir les défauts de qualité. En particulier, le serrage de la portion distale du bord de l'embouti permet de réaliser le tendu nécessaire à la mise à forme sans déformation visible de ladite portion.

D'autres caractéristiques et avantages de la présente invention seront mieux compris à l'aide de la description et des dessins parmi lesquels :
- La figure 1 est une vue d'un côté de carrosserie de véhicule automobile comprenant un bord allongé ;
- La figure 2 est une vue de dessus d'un outillage de presse d'emboutissage conforme à un mode avantageux de réalisation de l'invention ;
- La figure 3 est une vue en coupe de l'outillage de presse d'emboutissage de la figure 2 à l'étape de réception du bord allongé de l'embouti de la figure 1 ;
- La figure 4 est une vue en coupe de l'outillage de presse d'emboutissage de la figure 2 à l'étape de déformation du bord allongé de l'embouti de la figure 1 ;

La figure 1 est une vue d'un côté de carrosserie 2 de véhicule automobile. Le côté de carrosserie 2 comprend des passages 4 destinés à recevoir des portières. Au-dessus de ces passages de porte, le côté de carrosserie 2 comprend un bord supérieur 6 de forme allongée mis à forme sur une portion arrière 8 destinée à faire le lien avec le pavillon du véhicule ainsi que sur une portion avant 10 destinée à faire le lien avec la baie vitrée de pare-brise du véhicule.

La figure 2 est une vue de dessus d'un outillage de presse 12 de mise à forme d'embouti conforme à l'invention. Plus précisément, on peut voir un premier bâti 14 de l'outillage 12, en l'occurrence le bâti inférieur. Le bâti inférieur 14 soutient une matrice 16 dont on peut voir une face de réception 18 de l'embouti en vue de sa mise à forme. On reconnait à la forme de la face de réception 18 ici illustrée la forme du côté de carrosserie présenté en relation avec la figure précédente ; on peut voir en particulier la forme du bord supérieur allongé du côté de carrosserie. La face de réception 18 comprend des surfaces de réception 20 vers l'arrière et 20' vers l'avant du bord allongé. Par arrière et avant on entend selon l'axe longitudinal du véhicule. Ces surfaces de réception 20 et 20' peuvent comprendre des portions en contre-dépouille. L'outillage 12 est destiné à mettre en oeuvre un procédé de mise à forme du bord allongé de l'embouti. Le procédé comprend l'étape a) de réception du bord allongé de l'embouti dans l'outillage de presse d'emboutissage 12, puis il comprend l'étape b) de déformation du bord de l'embouti. On peut observer sur l'image que la surface de réception 20' est constituée de deux éléments de matrice adjacents 22 et 22'. Ces deux éléments adjacents 22 et 22' sont mobiles en translation l'un par rapport à l'autre en vue de l'extraction de l'embouti de la matrice 16 après la mise à forme de l'embouti. La surface de réception 20' de la matrice 16 formée par les deux éléments 22 et 22'ne s'étend en l'occurrence que sur une portion de la longueur de la matrice dans la direction longitudinale. La surface de réception 20' s'étend, en outre, dans une direction moyenne inclinée par rapport à la surface de réception 20 en dehors des deux éléments 22 et 22'. L'inclinaison moyenne en question correspond à celle du bord avant incliné de l'embouti destiné à recevoir la baie vitrée de pare-brise. L'étendue et la direction particulières de la surface de réception 20' sont réalisées en lien avec la mise à forme particulière de l'embouti, elles ne limitent cependant en rien l'invention. On peut également voir en haut de l'image un coulisseau 26 s'étendant de l'arrière vers l'avant de l'outillage 12 ; le coulisseau 26 représenté est soutenu par un deuxième bâti (non représenté).

Les figures 3 et 4 sont des vues en coupe III-III de l'outillage de presse d'emboutissage 12 conforme à l'invention. La coupe est réalisée à l'avant de l'outillage 12 au niveau de la surface de réception 20' de la matrice 16 comprenant les deux éléments adjacents 22 et 22'.

La figure 3 est une vue en coupe III-III de l'outillage de presse 12 de mise à forme d'embouti, notamment de carrosserie de véhicule automobile. L'outillage 12 est représenté à l'étape a) du procédé conforme à l'invention, étape qui comprend la réception du bord allongé de l'embouti. On peut voir le bâti inférieur 14 comprenant la matrice 16 dans sa portion comprenant les deux éléments adjacents 22 et 22' mobiles l'un par rapport à l'autre et formant la surface de réception 20' du bord de l'embouti. Comme introduit plus haut, la surface de réception 20' est allongée, la section de ladite surface présentant un profil généralement courbe, elle présente en l'occurrence un profil formant une contre-dépouille 28. On peut voir, sur la portion de l'image agrandie à droite de l'image principale, le versant 28 de la surface de réception 20' formant la contre-dépouille. La portion d'image agrandie ne comprend pas l'embouti. L'outillage 12 comprend un deuxième bâti 30, en l'occurrence un bâti supérieur, supportant le coulisseau 26 présenté en relation avec la figure 1. Le bâti supérieur 30 comprend, en outre, un presseur principal 32 monté mobile sur ressort sur le bâti supérieur 30. Par rapprochement des bâtis inférieur et supérieur 14 et 30, le presseur principal 32 est apte à presser le bord 6 de l'embouti 2 contre une portion centrale et principale 34 de la surface de réception 20' de la matrice 16. Le coulisseau 26 est également apte à coopérer avec la matrice 16. Plus précisément, le coulisseau 16 comprend un poinçon 36 et un presseur auxiliaire 38 ; le poinçon 36 est apte à déformer l'embouti contre une portion 40 de la surface de réception 20' et le presseur auxiliaire 38 est apte à presser une portion distale du bord 6 de l'embouti contre une portion correspondante 42 de la surface de réception 20' de la matrice 16 avant de déformer ledit bord. Par portion distale du bord 6 de l'embouti 2 on entend une portion du bord de l'embouti qui est distale ou distante du centre (non visible) de l'embouti 2. Il s'agit ainsi de la portion du bord s'étendant le long de l'extrémité libre du bord allongé 6. La portion 40 de la surface de réception 20' avec laquelle coopère le poinçon 36 forme un premier profil concave ; la portion 42 de la surface de réception 20' avec laquelle coopère le presseur auxiliaire 38 forme un deuxième profil généralement droit. Le presseur auxiliaire 38 est monté mobile en translation sur le coulisseau 26, préférentiellement selon une direction parallèle à la direction de coulissement du coulisseau 26. Le coulisseau comprend des moyens élastiques, tels qu'un ou plusieurs ressorts 44, exerçant un effort élastique sur le presseur auxiliaire 38. Cet effort élastique est dirigé vers la surface de réception 20' de l'embouti sur la matrice. Le presseur auxiliaire 38 peut comprendre une surface de pressage 39 avec un profil irrégulier, préférentiellement un profil nervuré. On peut voir une nervure 46 correspondante sur la portion 42 de la surface de réception 20'. Le coulisseau 26 est apte à coulisser par rapport à la matrice 16 dans une direction inclinée, par rapport à la direction de rapprochement entre les bâtis supérieur et inférieur, d'un angle compris entre 20° et 80° en vue de déformer le bord 6 de l'embouti. La direction de rapprochement entre les bâtis est illustrée par une flèche sur l'image. En vue de réaliser le coulissement du coulisseau 26 dans l'outillage 12, le coulisseau comprend une première surface de glissement 48 par rapport au bâti inférieur 14 et une deuxième surface de glissement 50 par rapport au bâti supérieur 30. Le presseur 32, le presseur auxiliaire 38 et le poinçon 36 sont également destinés, dans le même mouvement de rapprochement des bâtis inférieur et supérieur 14 et 30, à presser le bord 6 de l'embouti 2 contre la surface de réception référencée « 20 » en relation avec la figure 2, celle de la matrice 16 en dehors de la surface de réception 20' formée par les deux éléments 22 et 22'.

La figure 4 est une vue dans le même plan de coupe que celle vue en relation avec la figure 3. On peut voir sur cette figure 4 l'outillage de presse 12 de mise à forme d'embouti à l'étape b) du procédé conforme à l'invention, étape qui comprend la déformation du bord allongé 6 de l'embouti 2 ainsi que le pressage au moyen du presseur auxiliaire 38 du bord de l'embouti avant et/ou durant sa déformation. Par rapprochement des bâtis inférieur et supérieur 14 et 30, les première et deuxième surfaces de glissement 48 et 50 du coulisseau 26 ont coulissées par rapport aux bâtis correspondants de manière à effectuer le pressage de la portion distale 52 du bord 6 par le presseur auxiliaire 38 ainsi que la déformation du bord 6 par le poinçon 36. Le presseur principal 32 presse également contre la portion centrale 54 du bord 6. Le bâti inférieur 14 comprend des cames 56 et 56' qui sont mobiles par rapprochement du bâti supérieur 30 vers le bâti inférieur 14, la matrice 16 étant supportée par lesdites cames 56 et 56'. En particulier, le premier bâti 14 comprend un boisseau 58 apte à coulisser longitudinalement dans ledit bâti 14 ; le boisseau 58 comprend les deux rangées de cames 56 et 56' aptes à coopérer avec les premier et deuxième éléments 22 et 22' de la matrice 16, respectivement, en vue d'assurer la mobilité desdits éléments. On peut voir que le premier élément 22 de la matrice 16 comprend une première surface de glissement 60 avec le bâti inférieur 14 de façon à assurer une première mobilité du premier élément 22 par rapport audit bâti. On peut aussi observer que le premier élément 22 comprend, en outre, une deuxième surface de glissement 62 avec le deuxième élément 22' de façon à assurer une deuxième mobilité du deuxième élément 22' par rapport au premier élément 22. Le boisseau 58 est coulissant longitudinalement par rapprochement du bâti supérieur 30 vers le bâti inférieur 14 ; le mécanisme générant ce coulissement n'est cependant pas représenté. Les cames 56 et 56' sont configurées de sorte à ce que les mouvements des deux éléments 22 et 22' de la matrice 16 soient successifs.

Le procédé conforme à l'invention peut également comprendre l'extraction de l'embouti de la matrice réalisée à une étape c) (non représentée) de coulissement vers le bâti inférieur 14 du deuxième élément 22' des deux éléments puis le coulissement vers ledit bâti du premier élément 22 des deux éléments. Ce déplacement des deux éléments 22 et 22'est réalisé de sorte à ce que le bord 6 de l'embouti 2 formant une contre-dépouille puisse être extrait de la matrice 16. Le procédé conforme à l'invention peut également comprendre une étape d) (non représentée) de découpe de la portion distale 52 du bord de l'embouti, cette découpe de la portion distale étant réalisée sur un autre outillage.

## Revendications

1. Outillage de presse (12) de mise à forme d'embouti, notamment de carrosserie de véhicule automobile, comprenant :
- une matrice (16) avec une surface de réception (20 ; 20') de l'embouti destinée à coopérer avec un presseur principal (32) ;
- un coulisseau (26) avec un poinçon (36) apte à déformer un bord (6) de l'embouti (2) contre la surface de réception (20 ; 20') de la matrice (16) ; et
- un presseur auxiliaire (38) apte à presser contre la surface de réception (20') une portion distale (52) du bord (6) de l'embouti (2) avant que le poinçon (36) ne soit apte à déformer ledit bord (6), le presseur auxiliaire (38) étant monté mobile sur ressort en translation sur le coulisseau (26) préférentiellement selon une direction parallèle à la direction de coulissement du coulisseau (26),
**caractérisé en ce que** le presseur principal (32) est monté mobile sur ressort sur le bâti supérieur (30), ledit presseur principal étant adjacent au poinçon (36) et apte à presser le bord (6) de l'embouti (2) contre une portion centrale et principale (34) de la surface de réception (20 ; 20') de la matrice avant que le poinçon (36), tel que positionné entre le presseur auxiliaire (38) et le presseur principal (32), ne soit apte à déformer ledit bord (6).

2. Outillage de presse (12) selon la revendication 1, **caractérisé en ce que** le presseur auxiliaire (38) comprend une surface de pressage (39) avec un profil irrégulier, préférentiellement un profil nervuré.

3. Outillage de presse (12) selon la revendication 1 ou 2, **caractérisé en ce que** la surface de réception (20') est généralement allongée, la section de ladite surface (20') présentant un profil généralement courbe, préférentiellement formant une contre-dépouille (28).

4. Outillage de presse (12) selon l'une des revendications 1 à 3, **caractérisé en ce que** la portion de surface de réception (20') coopérant avec le coulisseau (26) comprend un premier profil concave (40) coopérant avec le poinçon (36) et un deuxième profil (42) généralement droit coopérant avec le presseur auxiliaire (38).

5. Outillage de presse (12) selon l'une des revendications 1 à 4, **caractérisé en ce que** la surface de réception (20') est formée par deux éléments de matrice (22 ; 22') adjacents et mobiles en translation l'un par rapport à l'autre.

6. Outillage de presse (12) selon l'une des revendications 1 à 5, **caractérisé en ce qu'**il comprend, en outre :
- un premier bâti (14), préférentiellement inférieur, supportant la matrice (16) ;
- un deuxième bâti (30), préférentiellement supérieur, supportant le coulisseau (26) apte à coopérer avec la matrice (16) par rapprochement entre les premier (14) et deuxième (30) bâtis ;
le coulisseau (26) étant apte à coulisser par rapport à la matrice (16) dans une direction inclinée par rapport à la direction de rapprochement des premier (14) et deuxième (30) bâtis, d'un angle compris entre 20° et 80° en vue de déformer le bord (6) de l'embouti (2).

7. Procédé de mise à forme d'un embouti (2), notamment de carrosserie de véhicule automobile, généralement allongé, ledit procédé comprenant les étapes suivantes :
a) réception d'un bord (6) généralement allongé de l'embouti (2) dans un outillage de presse d'emboutissage (12) ;
b) déformation du bord (6) de l'embouti (2) ;
**caractérisé en ce que** l'outillage (12) est conforme à l'une des revendications 1 à 6, le procédé comprenant, en outre, le pressage, au moyen du presseur auxiliaire (38), du bord (6) de l'embouti (2) avant et/ou durant sa déformation.

## Patentansprüche

1. Stanzwerkzeug (12) zum Formen eines Stanzstücks, insbesondere einer Kraftfahrzeugkarosserie, das Folgendes umfasst:
- ein Gesenk (16) mit einer Aufnahmeoberfläche (20; 20') des Stanzstücks, das dazu bestimmt ist, mit dem einen Hauptpresser (32) zusammenzuwirken;
- einen Stößel (26) mit einem Stempel (36), der geeignet ist, um einen Rand (6) des Stanzstücks (2) gegen die Aufnahmeoberfläche (20; 20') des Gesenks (16) zu verformen; und
- einen Hilfspresser (38), der geeignet ist, um gegen die Aufnahmeoberfläche (20') einen distalen Abschnitt (52) des Rands (6) des Stanzstücks (2) zu pressen, bevor der Stempel (36) geeignet ist, den Rand (6) zu verformen, wobei der Hilfspresser (38) auf Feder in Verschiebung auf dem Stößel (26) bevorzugt in eine Richtung parallel zu der Gleitrichtung des Stößels (26) beweglich montiert ist,
**dadurch gekennzeichnet, dass** der Hauptpresser (32) auf Feder auf dem oberen Gestell (30) beweglich montiert ist, wobei der Hauptpresser zu dem Stempel (36) benachbart und geeignet ist, um den Rand (6) des Stanzstücks (2) gegen einen zentralen und Hauptabschnitt (34) der Aufnahmeoberfläche (20; 20') des Gesenks zu pressen, bevor der Stempel (36), wie er zwischen dem Hilfspresser (38) und dem Hauptpresser (32) positioniert ist, geeignet ist, den Rand (6) zu verformen.

2. Stanzwerkzeug (12) nach Anspruch 1, **dadurch gekennzeichnet, dass** der Hilfspresser (38) eine Pressfläche (39) mit einem unregelmäßigen Profil, bevorzugt einem gerippten Profil, umfasst.

3. Stanzwerkzeug (12) nach Anspruch 1 oder 2, **dadurch gekennzeichnet, dass** die Aufnahmeoberfläche (20') im Allgemeinen länglich ist, wobei der Querschnitt der Oberfläche (20') ein im Allgemeinen gebogenes Profil aufweist, das bevorzugt eine Unterschnittrückführung (28) bildet.

4. Stanzwerkzeug (12) nach einem der Ansprüche 1 bis 3, **dadurch gekennzeichnet, dass** der Abschnitt der Aufnahmeoberfläche (20'), der mit dem Stößel (26) zusammenwirkt, ein erstes konkaves Profil (40) umfasst, das mit dem Stößel (36) zusammenwirkt, und ein zweites Profil (42), das im Allgemeinen gerade ist, das mit dem Hilfspresser (38) zusammenwirkt.

5. Stanzwerkzeug (12) nach einem der Ansprüche 1 bis 4, **dadurch gekennzeichnet, dass** die Aufnahmeoberfläche (20') durch zwei Gesenkelemente (22; 22'), die benachbart und in Verschiebung zueinander beweglich sind, gebildet ist.

6. Stanzwerkzeug (12) nach einem der Ansprüche 1 bis 5, **dadurch gekennzeichnet, dass** es außerdem Folgendes umfasst:
- ein erstes Gestell (14), das bevorzugt ein unteres ist, das das Gesenk (16) trägt;
- ein zweites Gestell (30), das bevorzugt ein oberes ist, das den Stößel (26) trägt, der geeignet ist, mit dem Gesenk (16) durch Annähern zwischen dem ersten (14) und zweiten (30) Gestell zusammenzuwirken;
wobei der Stößel (26) geeignet ist, bezüglich des Gesenks (16) in eine Richtung zu gleiten, die zu der Annäherungsrichtung des ersten (14) und zweiten (30) Gestells um einen Winkel zwischen 20° und 80° schräg ist, um den Rand (6) des Stanzstücks (2) zu verformen.

7. Verfahren zum Formen eines Stanzstücks (2), insbesondere einer Kraftfahrzeugkarosserie, das im Allgemeinen länglich ist, wobei das Verfahren die folgenden Schritte umfasst:
a) Aufnehmen eines im Allgemeinen länglichen Rands (6) des Stanzstücks (2) in einem Stanzwerkzeug in einer Tiefziehpresse (12);
b) Verformen des Rands (6) des Stanzstücks (2);
**dadurch gekennzeichnet, dass** das Werkzeug (12) einem der Ansprüche 1 bis 6 entspricht, wobei das Verfahren außerdem das Pressen mittels des Hilfspressers (38) des Rands (6) des Stanzstücks (2) vor und/oder während seiner Verformung umfasst.

## Claims

1. A press tool (12) for shaping a stamping piece, in particular of the bodywork of a motor vehicle, including:
- a die (16) having a receiving surface (20; 20') for the stamping piece intended to cooperate with a main presser (32);
- a slide (26) having a punch (36) able to deform an edge (6) of the stamping piece (2) against the receiving surface (20; 20') of the die (16); and
- an auxiliary presser (38) able to press against the receiving surface (20') a distal portion (52) of the edge (6) of the stamping piece (2) before the punch (36) is able to deform said edge (6), the auxiliary presser (38) being movably spring-mounted in translation over the slide (26) preferably along a direction parallel to the sliding direction of the slide (26),
**characterized in that** the main presser (32) is movably spring-mounted on the upper frame (30), said main presser being adjacent to the punch (36) and able to press the edge (6) of the stamping piece (2) against a central and main portion (34) of the receiving surface (20; 20') of the die before the punch (36), as positioned between the auxiliary presser (38) and the main presser (32), is able to deform said edge (6).

2. The press tool (12) according to Claim 1, **characterized in that** the auxiliary presser (38) includes a pressing surface (39) with an irregular profile, preferably a ridged profile.

3. The press tool (12) according to Claim 1 or 2, **characterized in that** the receiving surface (20') is generally elongated, the section of said surface (20') having a generally curved profile, preferably forming an undercut (28).

4. The press tool (12) according to one of Claims 1 to 3, **characterized in that** the portion of the receiving surface (20') cooperating with the slide (26) includes a first concave profile (40) cooperating with the punch (36) and a second, generally straight, profile (42) cooperating with the auxiliary presser (38).

5. The press tool (12) according to one of Claims 1 to 4, **characterized in that** the receiving surface (20') is formed by two die elements (22; 22') which are adjacent and movable in translation one with respect to the other.

6. The press tool (12) according to one of Claims 1 to 5, **characterized in that** it further includes:
- a first, preferably lower, frame (14), supporting the die (16);
- a second, preferably upper, frame (30), supporting the slide (26) able to cooperate with the die (16) by movement closer between the first (14) and second (30) frames;
the slide (26) being able to slide with respect to the die (16) in an inclined direction with respect to the direction of closer movement of the first (14) and second (30) frames, by an angle comprised between 20° and 80° with a view to deforming the edge (6) of the stamping piece (2).

7. A method for shaping a stamping piece (2), in particular of the bodywork of a motor vehicle, generally elongated, said method including the following steps:
a) receiving a generally elongated edge (6) of the stamping piece (2) in a stamping press tool (12);
b) deformation of the edge (6) of the stamping piece (2) ;
**characterized in that** the tool (12) is in accordance with one of Claims 1 to 6, the method further including the pressing, by means of the auxiliary presser (38) of the edge (6) of the stamping piece (2) before and/or during its deformation.
